# EUROPÄISCHE PATENTSCHRIFT

(11) **EP 3 858 198 B1**
(45) Veröffentlichungstag und Bekanntmachung des Hinweises auf die Patenterteilung: **17.04.2024**
(21) Anmeldenummer: 21153142.1
(22) Anmeldetag: 25.01.2021
(51) Int. Cl.: A47F 5/00, A47B 96/02

(54) **ANORDNUNG UMFASSEND EINEN REGALBODEN UND MINDESTENS EIN TRENNELEMENT**
ARRANGEMENT COMPRISING A SHELF AND AT LEAST ONE SEPARATING ELEMENT
AGENCEMENT COMPRENANT UN FOND DE RAYONNAGE ET AU MOINS UN ÉLÉMENT CLOISON

(30) Priorität: 31.01.2020 DE 102020102364
(43) Veröffentlichungstag der Anmeldung: 04.08.2021
(73) Patentinhaber: Nedcon B.V., 7005 BJ Doetinchem (NL)
(72) Erfinder: Schreurs, Willem, 7241 DG Lochem (NL)
(74) Vertreter: Janke Scholl Patentanwälte PartG mbB

(56) Entgegenhaltungen:
- DE-U1- 8 529 412
- US-A- 1 932 217

## Beschreibung

Die Erfindung betrifft eine Anordnung nach dem Oberbegriff des Patentanspruchs 1, die einen Regalboden und mindestens ein Trennelement umfasst.

Regalböden, deren Oberseite durch Trennelemente in mehrere Bereiche aufgeteilt werden, sind beispielsweise aus der DE 85 29 412 U1 bekannt und finden in diversen Regalsystemen Anwendung. Zur Aussteifung der Regalböden sind, meist längsseitig, an der Unterseite Profile angeordnet. Die Profile werden durch eine Außen- und Innenwand, einen Boden und nach oben hin durch die Platte selbst begrenzt. Die verstärkenden Profile sind einteilig mit dem Regalboden ausgebildet, indem der Regalboden und die Profile aus einem einzigen Blechformteil durch Umformtechniken ausgebildet werden. Oft ist es gewünscht, die Lagerfläche auf der Oberseite eines Regalbodens durch ein Trennelement zu unterteilen. Insbesondere bei Regalböden mit aussteifenden Profilen sind diese dazu mit Löchern versehen. Das Trennelement umfasst unter anderem zwei Füße in Form von Stäben. Die Stäbe führen durch Löcher im Regalboden hindurch und ragen mit ihren freien, unteren Enden in vertikal zu den Löchern fluchtende Ausnehmungen. Die Ausnehmungen sind am Boden der Profile angeordnet. Durch die Arretierung der beiden Füße des Trennelements einerseits in dem Loch des Regalbodens und andererseits in der Ausnehmung am darunter liegenden Boden des Profils, wird das Trennelement fixiert.

Wird ein Regalboden mit vertikal höheren oder weniger hohen Profil gewünscht, ist es erforderlich, auch die Füße des Trennelements entsprechend zu verlängern bzw. zu verkürzen. Andernfalls würde, bei zu kurzen Füßen, das Trennelement nur in den Löchern auf der Oberseite arretiert. Dies hätte zur Folge, dass das Trennelement keine stabile Position einnimmt. Würde hingegen ein Regalboden mit niedrigerem Profil gewählt, jedoch im Verhältnis dazu ein Trennelement mit zu langen Füßen, stünden diese an der Unterseite des Regalbodens hervor. Daraus resultiert eine Verletzungsgefahr, verursacht durch ungewollten Kontakt mit den nach unten hervorstehenden Füßen. Somit ist es nötig, für jede Regalbodendicke Trennelemente mit genau passender Höhe der Füße zu verwenden, und entsprechend bereitzustellen.

Die **Aufgabe** der vorliegenden Erfindung besteht darin, die Anordnung aus Regalboden und Trennelement derart weiterzuentwickeln, dass eine einzige Ausführungsform des Trennelements, unabhängig von der Höhe des Regalbodens, einsetzbar ist.

Zur **Lösung** der Aufgabe wird eine Anordnung mit den Merkmalen des Patentanspruchs 1 vorgeschlagen.

Die erfindungsgemäße Anordnung umfasst einen Regalboden und mindestens ein Trennelement, wobei sich der Regalboden zusammensetzt aus
- einer mit ihrer Oberseite eine rechteckige Warenlagerfläche bildenden Platte mit zwei Querrändern und zwei Längsrändern,
- Hohlkammern, die sich entlang der Längsränder erstrecken und als Profilquerschnitte ausgebildet sind, wobei die Profilquerschnitte nach oben durch einen Randstreifen der Platte, nach außen durch eine Außenwand, nach unten durch einen Boden und nach innen durch eine Innenwand begrenzt sind, wobei sich die Innenwand von dem Boden in Richtung zu der Platte erstrecken, wobei die die Hohlkammer bildenden Profilquerschnitte geschlossene Profilquerschnitte sind, wobei die Innenwand mit einem an dieser entlang sich erstreckenden Streifen an der Platte anliegt,
und wobei sich das Trennelement zusammensetzt aus
- einem Flächenelement, das zur Aufteilung der Oberseite des Regalbodens in mindestens zwei Bereiche ausgebildet ist,
- mindestens zwei Füßen zur Positionierung des Trennelements an dem Regalboden,
wobei die Platte über den Hohlkammern mit Löchern versehen ist, wobei die Löcher vertikal fluchtend zu Aussparungen in den Innenwänden ausgebildet sind, und wobei jeweils ein Loch gemeinsam mit einer Aussparung einen Fuß des Trennelements aufnimmt, und wobei die Aussparungen Schlitze mit Schlitzanfang in der Innenwand sind, wobei sich die Schlitze bis in einen Streifen erstrecken, welcher gegenüber der Innenwand abgewinkelt ist und diese mit der Platte verbindet.

Mit anderen Worten werden die Füße, wie bereits bekannt, einerseits in einem Loch auf der Oberseite des Regalbodens arretiert, jedoch dient als zweiter Fixierpunkt nicht eine Ausnehmung im Bodenbereich der Hohlkammer, sondern eine zum Fuß komplementär ausgebildete Aussparung in der Innenwand. Diese Aussparung stützt den Fuß durch ihre formschlüssig anliegenden Flanken. Durch die zweite Fixierung des Fußes in der Aussparung der Innenwand ergibt sich der Vorteil, dass die Höhe des Regalbodens, insbesondere die Höhe des Profils, weitgehend unabhängig von der Länge des Fußes des Trennelements gewählt werden kann.

Im Profilquerschnitt betrachtet ist die mit den Aussparungen versehene Innenwand entweder schräg, oder im rechten Winkel zu der Platte angeordnet. Die Variante mit schräger Anordnung der Innenwand kann zu dem Vorteil führen, dass die Hohlkammer sehr steif ausgebildet ist. Ist hingegen die Innenwand im rechten Winkel zu der Platte angeordnet, kann diese Variante produktionstechnisch bei der Umformung des Blechmaterials die vorteilhaftere Variante sein.

Die Innenwand, ungeachtet ihrer rechtwinkligen oder schrägen Ausrichtung, überspannt in gerader Linie die Strecke zwischen der eigentlichen Unterseite des Regalbodens und der Platte. Diese Strecke entspricht mindestens der Dicke bzw. Tiefe des Fußes, wobei der Fuß und das Loch im Regalboden auf dieser Strecke angeordnet sind. Auch im Fall einer anderen Profilhöhe kann die Dicke bzw. Tiefe des Fußes unverändert bleiben, woraus der Vorteil resultiert, dass der einheitliche Fuß bei allen alternativen Profilhöhen in der Aussparung der Innenwand sicher zur Anlage kommt.

Vorzugsweise erstreckt sich die Innenwand geradlinig zwischen der Platte und dem Boden und verbindet diese Profilteile somit auf kürzestem Wege miteinander. Der geradlinige Verlauf der Innenwand ist ein Resultat der Zielstellung, möglichst wenige Herstellungsschritte und einen geringen Materialaufwand bis zum fertigen Produkt zu benötigen. Reduzierte Verfahrensschritte sowie Zeitersparnis manifestieren sich in geringeren Produktionskosten.

Vorzugsweise sind die Platte, der Boden, die Außenwand und die Innenwand einteilig aus einem einstückigen Blechformteil ausgebildet. Durch die Einheit der Bestandteile von Platte, Boden sowie Außen- und Innenwand ergibt sich der Vorteil, dass zur schlussendlichen Formgebung des Regalbodens der Aufwand für form-, reib- und/oder stoffschlüssige Verbindungen zwischen den genannten Komponenten gering ist. Lediglich Biegevorgänge sind nötig, um das ursprüngliche Blechformteil in die Form des fertigen Regalbodens zu überführen. Die Reduzierung des Aufwands, für Verbindungsarbeiten, resultiert ebenfalls in einer Zeit- als auch insbesondere in einer Kostenreduzierung für den Herstellungsprozess.

Erfindungsgemäß sind die die Hohlkammern bildenden Profilquerschnitte geschlossen, wobei die Innenwand ebenfalls erfindungsgemäß mit einem an der Innenwand entlang ausgebildeten Streifen an der Platte anliegt. Neben den zuvor genannten Biegevorgängen, zur Herstellung der Form des Regalbodens, stellt der Berührungspunkt des Streifens mit der Platte den einzigen verbindungstechnischen Arbeitsschritt durch Reib, Form oder Stoffschluss dar.

Durch eine geschlossene Profilquerschnittsform, gegenüber einem offenen Profilquerschnitt, ergibt sich eine günstige Verschiebung der neutralen Faser innerhalb des Profils. Mit anderen Worten ergibt sich der Vorteil, dass die Steifigkeit des Profilquerschnitts, der dazu eingerichtet ist, dem gesamten Regalboden die nötige strukturelle Integrität zum Tragen von Lasten zu liefern, erhöht wird.

Der Fuß weist eine Breite in Querrichtung und eine Dicke in Längsrichtung des Regalbodens auf, wobei die Breite des Fußes, ausgehend von dem unteren Rand des Flächenelements, sich verjüngend oder gleichbleibend ist. Der Fuß ist dazu eingerichtet, das Trennelement an dem Regalboden zu positionieren, wobei der Fuß in einem Loch in der Platte und einer Aussparung auf der Innenwand arretiert.

Die Maße des Fußes, des Lochs und der Aussparung sind so gewählt, dass der Fuß sowohl formschlüssig mit seinem am Flächenelement angeordneten Ende in dem Loch, als zumindest auch über einen Teil der Fußflanke in der Aussparung anliegt. Mithin sind durch die Auflage des Flächenelements auf der Oberseite des Regalbodens und durch die Fixierung des Fußes in dem Loch sowie in der Aussparung Bewegungen des Trennelements, in Bezug auf den Regalboden, ausgeschlossen. Die sich leicht verringernde Dicke des Fußes bietet den Vorteil, dass der Fuß und das Loch auf der Oberseite des Regalbodens eine leichte Übermaßpassung ergeben und der Fuß, bzw. das Trennelement folglich spielfrei arretiert wird. Ferner wird die Einführung, durch die sich leicht verringernde Dicke der Füße, für den Nutzer vereinfacht.

Bevorzugt ist die Höhe der Außenwand mindestens gleich der Höhe des Fußes. Die Limitierung der Außenwandhöhe, bzw. der Höhe des Profilquerschnitts auf ein Mindestmaß, das der Höhe des einheitlichen Fußes entsprechen muss, resultiert in dem Vorteil, dass die Bauhöhe der Hohlkammer mindestens so hoch ausfällt, dass das Trennelement im Regalboden arretiert und das untere Ende des Fußes nicht über die Hohlkammer nach unten hinausragt. Insbesondere kann die Höhe des Profilquerschnitts höher gewählt werden, als die Höhe des Fußes, wobei die Aussparungen auf der Innenwand der Höhe des Fußes angepasst werden. Die Aussparungen sind zwar als Schlitze mit einer Haupterstreckung quer zu der Längserstreckung der Hohlkammern gestaltet, jedoch müssen sich die Aussparungen nicht über die gesamte Höhe der Innenwand erstrecken. Die Reduzierung der Höhe der Aussparung auf die Höhe des Fußes bietet den Vorteil, dass die Steifigkeit und Widerstandskraft, mithin die Tragfähigkeit des Regalbodens, erhöht wird. Unabhängig von der Höhe der Hohlkammern lassen sich Trennelemente mit einheitlichen Maßen der Füße verwenden.

Vorzugsweise sind sowohl die Aussparungen in den Innenwänden, als auch die Löcher in der Platte mit gleichbleibenden Abständen über die Länge des Regalbodens verteilt angeordnet. Die Anordnung der Aussparungen und Löcher in gleichbleibenden Abständen ergibt den Vorteil, dass eine möglichst große, individuelle Platzierung der Trennelemente für den Benutzer ermöglicht wird. Beispielsweise kann der gleichbleibende Abstand vorab bei der Herstellung variiert werden. Ferner können auch individuelle Maße für die Abstände zwischen den Löchern bzw. Aussparungen zueinander gewählt werden.

Je nach Kundenanforderung und abhängig von fertigungstechnischen Möglichkeiten können die Aussparungen und die Löcher aber auch mit unterschiedlichen bzw. wechselnden Abständen über die Länge des Regalbodens verteilt angeordnet sein.

Weitere die Erfindung betreffende Maßnahmen werden nachstehend anhand bevorzugter Ausführungsbeispiele und anhand der Figuren erläutert. Es zeigen:
- Figur 1: eine perspektivische Darstellung eines Regalbodens mit einem darauf angeordneten Trennelement,
- Figur 2: eine weitere perspektivische Darstellung des Regalbodens und Trennelements,
- Figur 3: eine Schnittansicht des Regalbodens und des Trennelements zur Veranschaulichung des Fußes und des Verlaufs der Innenwand,
- Figur 4: eine Schnittansicht eines anderen Regalbodens, aber desselben Trennelements wie bei Fig. 3, zur Veranschaulichung des Fußes und des Verlaufs der Innenwand,
- Figur 5: eine perspektivische Darstellung eine Regalbodens mit einem darauf angeordneten Trennelement bei einer weitere Ausführungsform,
- Figur 6: eine perspektivische Teilansicht des Regalbodens nach Figur 5,
- Figur 7: eine Schnittansicht des Regalbodens und des Trennelements bei der weiteren Ausführungsform, und
- Figur 8: eine Schnittansicht eines anderen Regalbodens, aber desselben Trennelements wie bei Figur 7.

Die Figuren 1 bis 4 zeigen in einer ersten Variante eine Anordnung aus einem Regalboden 1 und einem darauf aufgesteckten Trennelement 2. Gemäß Figur 1 und 2 setzt sich der Regalboden 1 zusammen aus einer mit ihrer Oberseite 3 eine rechteckige Warenlagerfläche bildenden Platte 4 mit zwei Querrändern 5 - hier nur einer dargestellt - und zwei Längsrändern 6. Hohlkammern 7 sind entlang der Längsränder 6 angeordnet. Gemäß Figur 1 sind auf der Oberseite 9 des Regalbodens 1, entlang von Randstreifen 8 oberhalb der Hohlkammern 7, zwei Reihen von Löchern 14 mit gleichbleibenden Abständen über die Länge des Regalbodens 1 ausgebildet.

In den Figur 2 bis 4 sind die Hohlkammern 7 als Profilquerschnitte ausgebildet. Die Profilquerschnitte werden nach oben durch einen Randstreifen 8 der Platte 4, nach außen durch eine Außenwand 9, nach unten durch einen Boden 10 und nach innen durch eine Innenwand 11 begrenzt. Die Innenwand 11 und die Außenwand 9 verbinden jeweils den Boden 10 mit der Unterseite der Platte 4.

Gemäß Figur 2 setzt sich das aufgesteckte Trennelement 2 zusammen aus einem Flächenelement 12, welches zur Aufteilung der Oberseite 3 und damit der Warenauflage des Regalbodens 1 in mindestens zwei Bereiche ausgebildet ist, sowie aus mindestens zwei rechteckigen oder trapezförmigen Füßen 13 am unteren Rand des Flächenelements. Die Füße 13 arretieren das Trennelement 2 in dem Regalboden 1, während sich das Flächenelement 12 mit seinem unteren Rand auf der Oberseite 3 der Platte 4 abstützt.

Die Platte 4 ist oberhalb der Hohlkammern 7 mit Schlitzen oder Löchern 14 versehen, die vertikal fluchtend zu Aussparungen 15 in den Innenwänden 11 angeordnet sind. Diese Aussparungen 15 sind Schlitze in der Innenwand 11, in die sich der jeweilige Fuß 13 vertikal einführen lässt.

Bei der Variante nach den Figuren 1 - 4 ist die Innenwand 11 des Profilquerschnitts schräg zu der Platte 4 angeordnet. Die Platte 4, der Boden 10, die Außenwand 9 und die Innenwand 11 sind einteilig aus einem einzigen Blechformteil ausgebildet. Die schlitzförmigen Löcher 14 sind zusammen mit der jeweils darunter vorhandenen Aussparung 15 dazu eingerichtet, jeweils einen Fuß 13 des dort platzierten Trennelements 2 aufzunehmen. Die Aussparungen 15 sind Schlitze, und können mit zueinander gleichbleibenden Abständen über die Länge der Innenwand 11 verteilt angeordnet sein.

Gemäß den Figuren 3 und 4 ist der Profilquerschnitt ein über seinen Umfang geschlossener Querschnitt, wobei die Innenwand 11 mit einem zu dieser abgewinkelten Streifen 16 von unten gegen die Platte 4 anliegt und dort befestigt ist, z. B. durch Schweißpunkte. Insbesondere überspannt die Innenwand 11 mit ihrer Schräglage zwischen sich und der Platte 4 eine Strecke auf der Unterseite des Regalbodens 1. Diese Strecke ist mindestens so groß, wie die Breite des Fußes 13, wobei das Loch 14 zur Aufnahme des Fußes 13 in dem Bereich dieser Strecke angeordnet ist. Ferner weist der Fuß 13 eine Breite in Querrichtung und eine Dicke in Längsrichtung des Regalbodens 1 auf. Falls die Füße 13, wie weiter oben bereits beschrieben, rechteckig sind, so ist die Breite des Fußes, ausgehend von dem unteren Rand des Flächenelements 12, über seine Höhe gleichbleibend. Die Breite des Fußes 13 kann sich aber auch, ausgehend vom Flächenelement 12, nach unten verjüngen, z. B. in Trapezform. Auch die Dicke kann sich nach unten verjüngen. Die Höhe der Außenwand 9 ist mindestens gleich der Höhe des Fußes 13.

Figur 4 ist eine Schnittansicht eines Regalbodens 1 von anderer Höhe, jedoch demselben, bereits in den Figuren 1 bis 3 dargestellten Trennelement 2. Bei Figur 4 hat der Hohlkörper 7 eine weniger hohe Innenwand 11 und Außenwand 9. Mithin ergibt sich ein niedrigerer Profilquerschnitt des Hohlkörpers 7, wobei dieser weniger tragfähig, aber leichter und materialsparender ist.

Die Länge des Bodens 10 und des Randstreifens 8 ist aber bei Figur 4 gegenüber Figur 3 unverändert und somit auch die Strecke zwischen Innenwand 11 und Platte 4. Mithin ist es möglich, auch bei verschiedenen Profilhöhen, Trennelemente 2 mit einheitlichen Füßen 13 zu verwenden. Damit der Fuß 13 nicht auf dem Grund der Aussparung 15 oder über die Hohlkammer 7 nach unten hin hinaus ragt, sondern durch das Loch 14 und die Aussparung 15 arretiert wird, ist die Höhe der Außenwand 9 mindestens gleich der Höhe des Fußes 13. Folglich ist bei einer einheitlichen Höhe des Fußes 13, die Höhe des Profils nach unten auf ein Mindestmaß limitiert. Daher ist die mögliche maximale Höhe des Profils ebenfalls auf ein Maß begrenzt, bei dem der Fuß 13, wegen der bei anwachsender Profilhöhe größer werdenden Steigung der geradlinig verlaufenden Innenwand 11, nicht mehr an den Flanken der Aussparung 15 zum Anliegen kommt.

Die Variante nach den Figuren 5 - 8 unterscheidet sich von der ersten Variante nach den Figuren 1 - 4 hinsichtlich der Ausgestaltung der Innenwand 11 und des Streifens 16. Bei der Variante nach den Figuren 5 - 8 ist die Innenwand 11 nicht schräg zu der Platte 4 und schräg zu dem Boden 10 angeordnet, sondern rechtwinklig zu der Platte 4 und zu dem Boden 10. Aber auch bei dieser Variante verbindet die Innenwand 11 in gerader Linie, d. h. ohne Knicke oder Stufen, den Boden 10 mit der Unterseite der Platte 4.

Die Aussparungen 15 sind auch bei dieser Variante als Schlitze gestaltet, wobei sich diese Schlitze allerdings genau vertikal erstrecken. Unterschiedlich zu der ersten Ausführungsform ist auch die Gestaltung des Streifens 16, welcher sich rechtwinklig an die Innenwand 11 anschließt und so die unmittelbare Befestigung der Innenwand 11 an der Unterseite der Platte 4 herstellt. Denn die schlitzförmige Aussparung 15 in der hier senkrechten Innenwand 11 setzt sich in diesem Streifen 16 fort.

Fertigungstechnisch wird dies vorteilhafterweise erreicht, indem noch vor der Umformung des Bleches, aus dem der Regalboden 1 besteht, die Schlitze z. B. durch Stanzen hergestellt werden, deren Schlitzanfang 18 sich in der späteren Innenwand 11 befindet, und die sich von dort aus bis in den Streifen 16 hinein erstrecken, welcher die Innenwand 11 an der Platte 4 befestigt. Die Schlitze 15 können auch zu ihrem Ende hin ganz offen sein, vergleichbar einem Kamm.

Die Löcher 14, mit denen die Platte 4 oberhalb der jeweiligen Innenwand 11 versehen ist, sind ebenfalls als Schlitze ausgebildet, wobei sich eine Teillänge des jeweiligen Lochs 14 bezüglich der Regalboden-Mittellinie einwärts der Position der Innenwand 11, und die andere Teillänge des Lochs 14 sich auswärts der Position der Innenwand 11 befindet.

Wiederum zeigt die Figur 7 die Verwendung des Trennelements 2 bei einem Regalboden mit höherer Hohlkammer 7, und die Figur 8 die Verwendung desselben Trennelements 2 bei einem Regalboden mit weniger hoher Hohlkammer 7.

### Bezugszeichenliste

- 1: Regalboden
- 2: Trennelement
- 3: Oberseite
- 4: Platte
- 5: Querrand
- 6: Längsrand
- 7: Hohlkammer
- 8: Randstreifen
- 9: Außenwand
- 10: Boden
- 11: Innenwand
- 12: Flächenelement
- 13: Fuß
- 14: Loch
- 15: Aussparung, Schlitz
- 16: Streifen
- 18: Schlitzanfang

## Patentansprüche

1. Anordnung umfassend einen Regalboden (1) und mindestens ein Trennelement (2), wobei sich der Regalboden (1) zusammensetzt aus
- einer mit ihrer Oberseite (3) eine rechteckige Warenlagerfläche bildenden Platte (4) mit zwei Querrändern (5) und zwei Längsrändern (6),
- Hohlkammern (7), die sich entlang der Längsränder (6) erstrecken und als Profilquerschnitte ausgebildet sind, wobei die Profilquerschnitte nach oben durch einen Randstreifen (8) der Platte (4), nach außen durch eine Außenwand (9), nach unten durch einen Boden (10) und nach innen durch eine Innenwand (11) begrenzt sind, wobei sich die Innenwand (11) von dem Boden (10) in Richtung zu der Platte (4) erstreckt, wobei die die Hohlkammern (7) bildenden Profilquerschnitte geschlossene Profilquerschnitte sind, wobei die Innenwand (11) mit einem an dieser entlang sich erstreckenden Streifen (16) an der Platte (4) anliegt,
und wobei sich das Trennelement (2) zusammensetzt aus
- einem Flächenelement (12), das zur Aufteilung der Oberseite des Regalbodens (1) in mindestens zwei Bereiche ausgebildet ist,
- mindestens zwei Füßen (13) zur Positionierung des Trennelements (2) an dem Regalboden (1),
wobei die Platte (4) über den Hohlkammern (7) mit Löchern (14) versehen ist, wobei die Löcher (14) vertikal fluchtend zu Aussparungen (15) in den Innenwänden (11) ausgebildet sind, wobei jeweils ein Loch (14) gemeinsam mit einer Aussparung (15) einen Fuß (13) des Trennelements (2) aufnimmt, **dadurch gekennzeichnet, dass** die Aussparungen (15) Schlitze mit Schlitzanfang (18) in der Innenwand (11) sind, wobei sich die Schlitze bis in einen Streifen (16) erstrecken, welcher gegenüber der Innenwand (11) abgewinkelt ist und diese mit der Platte (4) verbindet.

2. Anordnung nach Anspruch 1, **dadurch gekennzeichnet, dass**, im Profilquerschnitt die Innenwand (11) schräg oder im rechten Winkel zu der Platte (4) angeordnet ist.

3. Anordnung nach Anspruch 1 oder 2, **dadurch gekennzeichnet, dass** sich die Innenwand (11) geradlinig zwischen der Platte (4) und dem Boden (10) erstreckt und diese miteinander verbindet.

4. Anordnung nach einem der vorangehenden Ansprüche, **dadurch gekennzeichnet, dass** die Platte (4), der Boden (10), die Außenwand (9) und die Innenwand (11) einteilig aus einem einstückigen Blechformteil ausgebildet sind.

5. Anordnung nach einem der vorangehenden Ansprüche, **dadurch gekennzeichnet, dass** sich das Flächenelement (12) des Trennelements (2) mit seinem unteren Rand auf der Oberseite (3) der Platte (4) abstützt.

6. Anordnung nach Anspruch 5, **dadurch gekennzeichnet, dass** der Fuß (13) eine Breite in Querrichtung und eine Dicke in Längsrichtung des Regalbodens (1) aufweist, und dass die Breite des Fußes (13), ausgehend von dem unteren Rand des Flächenelements (12), sich verjüngend oder gleichbleibend ist.

7. Anordnung nach einem der vorangehenden Ansprüche, **dadurch gekennzeichnet, dass** die Aussparungen (15) Schlitze mit Haupterstreckung quer zur Längserstreckung der Hohlkammern (7) sind.

## Claims

1. Arrangement comprising a shelf (1) and at least one separating element (2), the shelf (1) being composed of
- a plate (4) which has two transverse edges (5) and two longitudinal edges (6) and which, with its upper face (3), forms a rectangular storage surface for goods,
- hollow chambers (7) which extend along the longitudinal edges (6) and are designed as profile cross sections, wherein the profile cross sections are delimited upwards by an edge strip (8) of the plate (4), outwards by an outer wall (9), downwards by a base (10), and inwards by an inner wall (11), wherein the inner wall (11) extends from the base (10) towards the plate (4), wherein the profile cross sections forming the hollow chambers (7) are closed profile cross sections, wherein the inner wall (11) bears on the plate (4) via a strip (16) extending along said inner wall,
and wherein the separating element (2) is composed of
- a surface element (12) which is designed to divide the upper face of the shelf (1) into at least two regions,
- at least two feet (13) for positioning the separating element (2) on the shelf (1),
wherein the plate (4) is provided with holes (14) above the hollow chambers (7), wherein the holes (14) are formed in vertical alignment with recesses (15) in the inner walls (11), wherein each hole (14) together with a recess (15) receives a foot (13) of the separating element (2), **characterized in that** the recesses (15) are slots with a slot start (18) in the inner wall (11), wherein the slots extend into a strip (16) which is angled with respect to the inner wall (11) and which connects the latter to the plate (4).

2. Arrangement according to Claim 1, **characterized in that,** in the profile cross section, the inner wall (11) is arranged obliquely or at right angles to the plate (4).

3. Arrangement according to Claim 1 or 2, **characterized in that** the inner wall (11) extends in a straight line between the plate (4) and the base (10) and connects these to each other.

4. Arrangement according to one of the preceding claims, **characterized in that** the plate (4), the base (10), the outer wall (9) and the inner wall (11) are formed integrally from a one-piece shaped sheet-metal part.

5. Arrangement according to one of the preceding claims, **characterized in that** the surface element (12) of the separating element (2) is supported with its lower edge on the upper face (3) of the plate (4).

6. Arrangement according to Claim 5, **characterized in that** the foot (13) has a width in the transverse direction and a thickness in the longitudinal direction of the shelf (1), and **in that** the width of the foot (13), starting from the lower edge of the surface element (12), narrows or remains constant.

7. Arrangement according to one of the preceding claims, **characterized in that** the recesses (15) are slots having a main extent transverse to the longitudinal extent of the hollow chambers (7).

## Revendications

1. Agencement comprenant un fond de rayonnage (1) et au moins un élément de séparation (2), le fond de rayonnage (1) se composant
- d'une plaque (4) formant, par sa face supérieure (3), une surface rectangulaire de stockage de marchandises, ayant deux bords transversaux (5) et deux bords longitudinaux (6),
- des chambres creuses (7) qui s'étendent le long des bords longitudinaux (6) et qui sont réalisées sous forme de sections transversales profilées, les sections transversales profilées étant délimitées vers le haut par une bande de bordure (8) de la plaque (4), vers l'extérieur par une paroi extérieure (9), vers le bas par un fond (10) et vers l'intérieur par une paroi intérieure (11), la paroi intérieure (11) s'étendant depuis le fond (10) en direction de la plaque (4), les sections transversales profilées qui forment les chambres creuses (7) étant des sections transversales profilées fermées, la paroi intérieure (11) étant appliquée contre la plaque (4) par une bande (16) s'étendant le long d'elle-même,
et l'élément de séparation (2) se composant
- d'un élément de surface (12) qui est conçu de façon à diviser la face supérieure du fond de rayonnage (1) en au moins deux zones,
- d'au moins deux pieds (13) pour le positionnement de l'élément de séparation (2) sur le fond de rayonnage (1),
la plaque (4) présentant des trous (14) au-dessus des chambres creuses (7), les trous (14) étant formés en alignement vertical avec des évidements (15) dans les parois intérieures (11), un trou (14) respectif recevant un pied (13) de l'élément de séparation (2) conjointement avec un évidement (15), **caractérisé en ce que** les évidements (15) sont des fentes avec un début de fente (18) dans la paroi intérieure (11), les fentes s'étendant jusque dans une bande (16) qui est coudée par rapport à la paroi intérieure (11) et qui relie celle-ci à la plaque (4) .

2. Agencement selon la revendication 1, **caractérisé en ce que**, dans la section transversale du profilé, la paroi intérieure (11) est disposée en biais ou à angle droit par rapport à la plaque (4).

3. Agencement selon la revendication 1 ou 2, **caractérisé en ce que** la paroi intérieure (11) s'étend en ligne droite entre la plaque (4) et le fond (10) et les relie entre eux.

4. Agencement selon l'une des revendications précédentes, **caractérisé en ce que** la plaque (4), le fond (10), la paroi extérieure (9) et la paroi intérieure (11) sont formés d'une seule pièce à partir d'une pièce de tôle monobloc.

5. Agencement selon l'une des revendications précédentes, **caractérisé en ce que** l'élément de surface (12) de l'élément de séparation (2) s'appuie par son bord inférieur sur la face supérieure (3) de la plaque (4).

6. Agencement selon la revendication 5, **caractérisé en ce que** le pied (13) présente une largeur dans la direction transversale et une épaisseur dans la direction longitudinale du fond de rayonnage (1), et **en ce que** la largeur du pied (13), à partir du bord inférieur de l'élément de surface (12), est décroissante ou constante.

7. Agencement selon l'une des revendications précédentes, **caractérisé en ce que** les évidements (15) sont des fentes dont l'extension principale est transversale à l'extension longitudinale des chambres creuses (7).
